# EUROPÄISCHE PATENTSCHRIFT

(11) **EP 1 092 830 B1**
(45) Veröffentlichungstag und Bekanntmachung des Hinweises auf die Patenterteilung: **04.06.2003**
(21) Anmeldenummer: 99120667.3
(22) Anmeldetag: 15.10.1999
(51) Int. Cl.: E06B 3/70

(54) **Tor-Vorrichtung**
Door arrangement
Dispositif de porte

(43) Veröffentlichungstag der Anmeldung: 18.04.2001
(73) Patentinhaber: Torbau Schwaben, 88436 Oberessendorf (DE)
(72) Erfinder: Guter, August, 88444 Ummendorf (DE)
(74) Vertreter: Kiessling, Christian

(56) Entgegenhaltungen:
- DE-A- 2 551 753
- DE-A- 19 654 672
- GB-A- 1 279 405
- LU-A- 73 411
- US-A- 2 511 620
- US-A- 4 132 042

## Beschreibung

Die Erfindung betrifft eine Tor-Vorrichtung zum lösbaren Verschließen einer in einer Wand ausgebildeten Öffnung, mit einem Stockrahmen und mindestens einem an dem Stockrahmen beweglich gelagerten Torflügel, wobei der Torflügel zwei im Abstand angeordnete, planparallele Deckplatten enthält, zwischen denen eine Mehrzahl mehreckiger Waben vorgesehen ist, deren sämtliche Querschnittsflächen identisch der jeweiligen Grundfläche ausgebildet sind.

Die im Stand der Technik bekannten Tor-Vorrichtungen der eingangs genannten Art weisen Torflügel auf, bei denen ein in der Regel aus Stahl oder Aluminium hergestellter, zur Stabilitätserhöhung möglicherweise mit Querstreben versehener Metallrahmen eine Verschalung aus Metall, Holz oder einem Kunststoffmaterial trägt. Die bekannten Tor-Vorrichtungen weisen deshalb insgesamt den Nachteil auf, dass sie arbeitsintensiv bei der Herstellung sind und darüber hinaus ein sehr hohes Gewicht aufweisen, so dass auch der sie tragende Stockrahmen aus Gründen der Statik sehr massiv und schwer ausgebildet sein muss und entsprechend teuer in der Herstellung ist. Die bekannten Tor-Vorrichtungen sind daher nur unter hoher Kosten herstellbar.

Aus DE-A-25 51 753 ist eine Leichtbauplatte zur Verwendung als Garagen-Schwingtor bekannt, bei der eine Wabenkonstruktion vorgesehen ist, wobei die Waben in Form einer Mehrzahl paralleler, wellenförmig gebogener Streifen aus einem Lagenmaterial ausgebildet sind, die an ihren äußeren Biegungsabschnitten mit unmittelbar benachbarten Streifen verbunden sind.

Aus DE-A 196 54 672 ist ein Wabenkern aus flachseitig aneinandergelegten und miteinander verbundenen Wellkartonstreifen bekannt, bei dem die aus Wellkartonabschnitten senkrecht zur Wellenlängsrichtung in einer der Wabenkerndicke entsprechenden Breite geschnittenen Streifen in einem Stapel flachseitig aneinander gelegt sind.

Eine ähnliche Vorrichtung ist auch aus LU-A-73411 bekannt, wobei die Deckplatten aus Holzfaserplatten bestehen.

Der Erfindung liegt die Aufgabe zugrunde, eine Tor-Vorrichtung zu schaffen, die einen Torflügel enthält, der gleichzeitig leicht, robust und verwindungssteif ist und kostengünstig herstellbar ist.

Für eine Tor-Vorrichtung der eingangs genannten Art wird diese Aufgabe dadurch gelöst, dass die Waben jeweils eine sechseckige Grundfläche und einen Flächeninhalt von ca. 1,5 cm² aufweisen, wobei die Waben und die Deckplatten aus verleimter Pappe hergestellt sind.

Bevorzugte Ausführungsformen der Erfindung sind Gegenstand der Unteransprüche.

Bei der erfindungsgemäßen Tor-Vorrichtung wird durch das Merkmal, dass die Waben jeweils eine sechseckige Grundfläche und einen Flächeninhalt von ca. 1,5 cm² aufweisen, wobei die Waben und die Deckplatten aus verleimter Pappe hergestellt sind, zum einen erreicht, dass der Torflügel der erfindungsgemäßen Tor-Vorrichtung kostengünstig aus einem Stück herstellbar ist und zum anderen ein so geringes Gewicht aufweist, dass auch der betreffende Stockrahmen mit geringerem Materialaufwand herstellbar ist.

Bei der erfindungsgemäßen Tor-Vorrichtung sind die Grundflächen aller Waben vorzugsweise jeweils identisch ausgebildet.

Die Waben weisen vorzugsweise eine Höhe von 2 cm bis 8 cm, insbesondere 4 cm auf.

Insbesondere die Verwendung von verleimtem recycleten Altpapier als verleimte Pappe hat sich als geeignetes Material mit der geforderten Verwindungssteifigkeit bei geringem Gewicht erwiesen.

Die Torflügel der erfindungsgemäßen Tor-Vorrichtung weisen vorzugsweise eine Breite von 2m bis 6m und eine Höhe von 2m bis 3m auf. Die geforderten Eigenschaften bezüglich Gewicht und Verwindungssteifigkeit sind bei Verwendung der oben geschilderten Materialien bei diesen Abmessungen gegeben.

Die erfindungsgemäße Tor-Vorrichtung wird im folgenden anhand einer bevorzugten Ausführungsform erläutert, die in den Figuren der Zeichnung dargestellt ist. Es zeigen:
- Fig. 1: eine bevorzugte Ausführungsform der erfindungsgemäßen Tor-Vorrichtung in einer Querschnittsansicht;
- Fig. 2: die Seitenansicht einer Wabe der in Figur 1 dargestellten bevorzugten Ausführungsform der erfindungsgemäßen Tor-Vorrichtung;
- Fig.3: die Grundfläche der in Figur 2 dargestellten Wabe.

Der in den Figuren 1 bis 3 schematisch dargestellten bevorzugten Ausführungsform einer erfindungsgemäßen Tor-Vorrichtung 10 ist eine Mehrzahl sechseckiger Waben 11 zwischen einer vorderen Deckwand 12 und einer hinteren Deckwand 13 vorgesehen. Wie in Fig. 3 dargestellt, weisen die Waben jeweils eine sechseckige Grundfläche mit einem Flächeninhalt von ca. 1,5 cm² auf, wobei die Seitenansicht einer Wabe in Figur 2 dargestellt ist und die Waben jeweils eine Höhe von 2 cm aufweisen.

Die Endflächen der Waben 11 sind mittels eines Komponentenklebers mit den Deckwänden 12, 13 verklebt.

Bei der in Figur 1 dargestellten Ausführungsform einer erfindungsgemäßen Tor-Vorrichtung ist die Abmessungsskalierung ihrer Dicke in Richtung der Verbindungslinie der beiden Deckplatten 12, 13 stark gedehnt dargestellt. Die Tor-Vorrichtung weist Abmessungen von 3 m Breite und 2 m Höhe bei einer Dicke von ca. 2,5 cm auf.

Die Deckplatten 12, 13 der erfindungsgemäßen Tor-Vorrichtung 10 sind aus verleimter Pappe hergestellt, und die Waben der erfindungsgemäßen Tor-Vorrichtung 10 sind ebenfalls aus verleimter Pappe hergestellt.

Das oben erläuterte Ausführungsbeispiel der Erfindung dient lediglich dem Zweck eines besseren Verständnisses der durch die Ansprüche vorgegebenen erfindungsgemäßen Lehre, die als solche durch das Ausführungsbeispiel nicht eingeschränkt ist.

## Patentansprüche

1. Tor-Vorrichtung zum lösbaren Verschließen einer in einer Wand ausgebildeten Öffnung, mit einem Stockrahmen und mindestens einem an dem Stockrahmen beweglich gelagerten Torflügel, wobei der Torflügel zwei im Abstand angeordnete, planparallele Deckplatten (12, 13) enthält, zwischen denen eine Mehrzahl mehreckiger Waben vorgesehen ist, deren sämtliche Querschnittsflächen identisch der jeweiligen Grundfläche ausgebildet sind, **dadurch gekennzeichnet, dass** die Waben (11) jeweils eine sechseckige Grundfläche und einen Flächeninhalt von ca. 1,5 cm² aufweisen, wobei die Waben und die Deckplatten (12, 13) aus verleimter Pappe hergestellt sind.

2. Tor-Vorrichtung nach Anspruch 1, **dadurch gekennzeichnet, dass** die Grundflächen aller Waben jeweils identisch ausgebildet sind.

3. Tor-Vorrichtung nach einem der vorhergehenden Ansprüche, **dadurch gekennzeichnet, dass** die Waben eine Höhe von 2 cm bis 8 cm aufweisen.

4. Tor-Vorrichtung nach einem der vorhergehenden Ansprüche, **dadurch gekennzeichnet, dass** die Torflügel eine Breite von 2m bis 6m und eine Höhe von 2m bis 3m aufweisen.

## Claims

1. Gate-device for releasably closing a hole in a wall, having a frame and at least one gate-wing movably journaled within the frame, wherein the gate-wing has two plane parallel panels (12, 13) arranged at distance to each other, a plurality of polygonal combs being arranged between the panels, all cross sections of said combs being shaped identical with the respective base, **characterized in that** the combs (11) each have a hexagonal base having an area of about 1.5 cm², the combs (11) and the panels (12, 13) being manufactured of a glued pulp.

2. Gate device according to claim 1, **characterized in that** the bases of all combs are each mutually identical.

3. Gate device according to any of claims 1 or 2, **characterized in that** the combs have a height of 2 cm to 8 cm.

4. Gate device according to any of claims 1 or 2, **characterized in that** the gate-wings have a width of 2 m to 6 m and a height of 2 m to 3 m.

## Revendications

1. Dispositif de portail pour obturer de façon à pouvoir l'ouvrir une ouverture formée dans une muraille, comportant un châssis et au moins un vantail accroché de façon mobile sur le châssis, le vantail comprenant deux panneaux de recouvrement (12, 13) écartés à faces planes et parallèles, dans l'espace entre lesquels est prévu une pluralité d'alvéoles polygonaux dont les superficies de la section sont toutes formes à être identiques à la surface de base correspondante,
**caractérisé en ce que** les alvéoles (11) présentent chacune une surface de base hexagonale et une superficie d'environ 1,5 cm², les alvéoles (11) et les panneaux de recouvrement (12, 13) étant fabriqués en carton collé.

2. Dispositif de portail selon la revendication 1,
**caractérisé en ce que** les surfaces de base de tous les alvéoles (11) sont formées de façon identique.

3. Dispositif de portail selon l'une quelconque des revendication 1 ou 2,
**caractérisé en ce que** les alvéoles présentent une hauteur de 2 cm à 8 cm.

4. Dispositif de portail selon l'une quelconque des revendication 1 ou 2,
**caractérisé en ce que** les vantails présentent une largeur de 2 m à 6 m et une hauteur de 2 m à 3 m.
